# EUROPÄISCHE PATENTSCHRIFT

(11) **EP 1 094 917 B1**
(45) Veröffentlichungstag und Bekanntmachung des Hinweises auf die Patenterteilung: **29.01.2003**
(21) Anmeldenummer: 00929414.1
(22) Anmeldetag: 22.04.2000
(51) Int. Cl.: B24B 9/14, B24B 13/005, B23Q 3/10

(54) **AUFNAHMEVORRICHTUNG FÜR EIN BRILLENGLAS**
HOLDING DEVICE FOR A SPECTACLE GLASS
DISPOSITIF DE RECEPTION D'UN VERRE A LUNETTES

(30) Priorität: 03.05.1999 DE 19920204
(43) Veröffentlichungstag der Anmeldung: 02.05.2001
(73) Patentinhaber: Wernicke & Co. GmbH, 40231 Düsseldorf (DE)
(72) Erfinder: WERNER, Ralf, D-40721 Hilden (DE)
(74) Vertreter: Rehders, Jochen
(86) Internationale Anmeldenummer: EP0003669
(87) Internationale Veröffentlichungsnummer: WO00066325

(56) Entgegenhaltungen:
- DE-A- 4 230 610
- DE-A- 4 414 784
- PATENT ABSTRACTS OF JAPAN vol. 009, no. 191 (M-402), 7. August 1985 (1985-08-07) & JP 60 056863 A (NIHON KOUGAKU KOGYO KK), 2. April 1985 (1985-04-02)

## Beschreibung

Die Erfindung betrifft eine Aufnahmevorrichtung für ein Brillenglas gemäß Oberbegriff des Anspruchs 1 und ihre Verwendung zum Einsetzen und Entnehmen des Brillenglases in bzw. aus einem Behälter und/oder zum Ansetzen und Entnehmen an bzw. aus einer Brillenglashaltewelle einer Brillenglasrandbearbeitungsmaschine mittels eines Handhabungsgeräts. Eine Aufnahmevorrichtung gemäß Oberbegriff des Anspruchs 1 ist z.B. aus der JP-A-60 056863 bekannt.

Eine andere Aufnahmevorrichtung ist im Zusammenhang mit einer Anlage zum Bearbeiten des Umfangsrandes und/oder einer optischen Oberfläche von Brillengläsern in der DE 44 14 784 C2 derselben Anmelderin beschrieben. Bei dieser Anlage wird ein Rohglas mittels eines Handhabungsgeräts zunächst in eine opto-elektronische Erkennungseinrichtung eingelegt, die ein elektronisches Bildverarbeitungs- und Auswertesystem zum Erkennen von gebräuchlichen Markierungen wie Punkte, Kreuze, Kerben am Rand des Rohglases oder die Lage eines vorhandenen Nahteils aufweist. Von dem elektronischen Bildverarbeitungs- und Auswertesystem der opto-elektronischen Erkennungseinrichtung werden Signale in eine Steuervorrichtung für das Handhabungsgerät übermittelt, so daß sich das Rohglas mittels des Handhabungsgeräts positionsgenau in eine Halterung, insbesondere eine Brillenglashaltewelle einer Brillenglasrandbearbeitungsmaschine, einsetzen läßt.

Für das Manipulieren des Rohglases weist das Handhabungsgerät eine bewegliche Aufnahmevorrichtung mit einem einzelnen Sauger zum Einführen des Rohglases in die Erkennungseinrichtung und mehrere bogenförmig angeordnete Sauger zum Überführen des Rohglases von der Erkennungsvorrichtung in die Brillenglasrandbearbeitungsmaschine auf. Die Sauger sind dabei an einem gegenüber der Aufnahmevorrichtung drehbaren Ringsegment angeordnet, dessen Drehachse senkrecht zu den einzelnen Saugern steht. Mittels der bogenförmig angeordneten Sauger läßt sich ein Rohglas im Bereich des Randes ergreifen und auf eine Dreipunktauflage der opto-elektronischen Erkennungseinrichtung auf- bzw. in die Brillenglashaltewelle der Brillenglasrandbearbeitungsmaschine einsetzen, wobei der mittlere Bereich um die optische Achse des Rohglases herum zum Ansetzen des weichelastischen Kopfes am Schwenkarm der opto-elektronischen Erkennungseinrichtung bzw. zum Einsetzen in die Brillenglashaltewelle in der Brillenglasrandbearbeitungsmaschine frei bleibt.

Die Sauger sind zum Halten des Rohglases mit Unterdruck beaufschlagbar. Der zentrische Sauger an der Aufnahmevorrichtung dient dazu, ein Rohglas aus einem Behälter zu entnehmen und auf die Dreipunktauflage der opto-elektronischen Erkennungseinrichtung aufzusetzen, während die an dem Ringsegment angeordneten Sauger einen Brillenglasrohling von oben oder von unten auf der Dreipunktauflage liegend ergreifen und in die Brillenglashaltewelle einsetzen, wodurch gewährleistet ist, daß keine Behinderung durch die Führungsstange mit dem weichelastischen Kopf oder durch die Brillenglashaltewelle eintreten kann. Es wird indessen auch erwähnt, daß sich ein Rohglas auch mittels des zentrischen Saugers in die Brillenglashaltewelle einsetzen läßt, wenn dafür gesorgt ist, daß das Rohglas zunächst einseitig an der Brillenglashaltewelle gehalten wird und wenn die Brillenglashaltewelle so weit auseinanderfahrbar ist, daß sich die Aufnahmevorrichtung in diesen Bereich bewegen und sich ein Rohglas auch mittels dieses Saugers einsetzen läßt.

Der Erfindung liegt das Problem zugrunde, eine Aufnahmevorrichtung zu schaffen, die geeignet ist, ein Brillenglas mittels eines zentrischen Saugers aufzunehmen und lagegenau, insbesondere genau axial mit Bezug auf die der Aufnahmevorrichtung gegenüberliegende optische Oberfläche des Rohglases, in eine Brillenglashaltewelle einzusetzen, wobei diese Aufnahmevorrichtung so gestaltet sein soll, daß sie sich mit üblichen Brillenglasrandbearbeitungsmaschinen verwenden läßt, deren Brillenglashaltewelle nicht an die Aufnahmevorrichtung angepaßt zu werden braucht. Dieses Problem wird unit der Aufnahmevorrichtung gemäß Anspruch 1 gelöst.

Eine derartige Aufnahmevorrichtung läßt sich zum Einsetzen und Entnehmen eines Brillenglases in bzw. aus einem Behälter und/oder zum Ansetzen und Entnehmen an bzw. aus einer Brillenglashaltewelle in einer Brillenglasrandbearbeitungsmaschine mittels eines Handhabungsgeräts, das den Sockel hält, verwenden (Anspruch 7).

Wird die Kugelkalotte bei ausgeschalteter Unterdruckbeaufschlagung auf eine optische Oberfläche eines Rohglases aufgesetzt, paßt sie sich jeder beliebigen Winkellage dieser optischen Oberfläche an, während die gegenüberliegende optische Oberfläche ihre Lage beibehält. Wird die Unterdruckbeaufschlagung eingeschaltet, wird das Rohglas im Dichtungsbereich am Rand der Kugelkalotte gehalten, während die Kugelkalotte gegen die Ringfläche der Vertiefung im Sockel gezogen wird und aufgrund der Reibung zwischen der Ringfläche der Vertiefung und der komplementären Oberfläche der Kugelkalotte in dieser Position gehalten wird. Wird nunmehr das Rohglas mittels des Handhabungsgeräts zwischen die auseinandergefahrenen Hälften einer Brillenglashaltewelle in einer Brillenglasrandbearbeitungsmaschine gebracht, läßt sich das Rohglas mit seiner freien Oberfläche lagegenau und genau koaxial zur Achse dieser Brillenglashaltewelle anbringen und dort in geeigneter Weise befestigen. Dies kann in der Weise geschehen, daß das Rohglas mit der freien optischen Oberfläche direkt gegen eine unterdruckbeaufschlagbare Spannhülse an dieser Hälfte der Brillenglashaltewelle bewegt wird und durch Unterdruckbeaufschlagung gehalten wird. Des weiteren ist es möglich, die der Aufnahmevorrichtung gegenüberliegende optische Oberfläche des Rohglases in einer Zentriervorrichtung mit einem üblichen Block oder Sauger zu versehen, der sich lagegenau und koaxial in eine entsprechende Spannhülse an der entsprechenden Hälfte der Brillenglashaltewelle einsetzen läßt. Auch in diesem Fall ist eine zusätzliche Unterdruckbeaufschlagung der Spannhülse möglich, um die Haltekraft zu vergrößern. Nach dem Ansetzen des Rohglases an die eine Hälfte der Brillenglashaltewelle wird die Unterdruckbeaufschlagung der Kugelkalotte aufgehoben, die Aufnahmevorrichtung aus dem Bereich der Brillenglashaltewelle herausgefahren, die zweite Hälfte der Brillenglashaltewelle wird gegen die nunmehr freie optische Oberfläche des Rohglases gepreßt, und die Randbearbeitung kann beginnen.

Die Ringfläche der Vertiefung im Sockel kann so ausgebildet sein, daß sich eine linienformige Berührung der Oberfläche der Kugelkalotte ergibt. Um die Dichtwirkung zu verbessern und die in diesem Bereich durch die Unterdruckbeaufschlagung auftretende Flächenpressung zu verringern, ist es vorteilhaft, die Ringfläche der Vertiefung als zur Kugelkalotte komplementäre Kugelfläche auszubilden. Die Kugelkalotte läßt sich vorteilhafterweise mittels einer pilzförmigen, durch die Öffnung geführte Halterung beweglich am Sockel befestigen, so daß sie bei aufgehobener Unterdruckbeaufschlagung nicht verloren gehen kann.

Die Kugelkalotte kann insgesamt aus einem elastischen Kunststoffmaterial hergestellt sein, weist jedoch vorzugsweise im Dichtungsbereich eine weiche Lippendichtung auf, wodurch eine gute Anpassung und Abdichtung an eine nicht sphärische optische Oberfläche des Rohglases gewährleistet ist. Die Abmessungen des Sockels mit der darin angeordneten Kugelkalotte sind nur unwesentlich größer als die eines üblichen Blocks oder Saugers, so daß sich die erfindungsgemäße Aufnahmevorrichtung mit einem Rohglas problemlos in den Bereich der auseinandergefahrenen Hälften der Brillenglashaltewelle bewegen läßt. Wird der Sockel wenigstens einseitig plattenförmig vergrößert bzw. verlängert, läßt sich an einem Randbereich ein Haltebolzen zum Befestigen am Handhabungsgerät anordnen. Durch diese außermittige Anordnung des Haltebolzens ist gewährleistet, daß der Bereich der Brillenglashaltewelle von Elementen des Handhabungsgeräts völlig frei bleibt.

Mit der plattenförmigen Ausbildung und der Anordnung eines Haltebolzens im Randbereich ist auch eine vorteilhafte Führung des Unterdruckanschlusses verbunden, der sich in Form von Bohrungen von der Vertiefung durch die plattenförmige Vergrößerung des Sockels und den Haltebolzen führen läßt.

Die Erfindung wird nachstehend anhand eines in der Zeichnung gezeigten Ausführungsbeispiels des näheren erläutert. In der Zeichnung zeigen:
- Fig. 1: eine schematische Schnittansicht eines Gehäuseteils einer Brillenglasrandschleifmaschine mit dem Schleifraum und einer darin angeordneten Brillenglashaltewelle und
- Fig. 2: eine vergrößerte Schnittdarstellung der Aufnahmevorrichtung.

Von einer Brillenglasrandbearbeitungsmaschine ist nur ein Gehäusebereich 1 im Schnitt dargestellt, der einen Bearbeitungsraum 2 für ein Rohglas und die Hälften 3, 7 einer Brillenglashaltewelle zeigt. Der axial unverschiebbare, drehbare Teil 3 wird als Zentrierwelle bezeichnet und trägt an seinem freien Ende eine Spannhülse 4, die sich über eine Axialbohrung 5 in der Zentrierwelle 3 mit Unterdruck beaufschlagen läßt. Zu diesem Zweck ist am Gehäuse 1 im Bereich der Lagerung der Zentrierwelle 3 ein Unterdruckanschluß 6 vorgesehen. Koaxial zur Zentrierwelle 3 ist die zweite Hälfte 7 der Brillenglashaltewelle angeordnet, die als Spannwelle bezeichnet wird und axial verschiebbar ist. Am freien Ende dieser Spannwelle 7 ist ein Kugeladapter 8 mit einem weichen Stützspannring angeordnet. Mittels eines Handhabungsgeräts 9, an dem eine Aufnahmevorrichtung 10 angeordnet ist, läßt sich ein Rohglas 24 aus einem nicht dargestellten Behälter entnehmen und zwischen den Bereich zwischen der Zentrierwelle 3 und der axial zurückgefahrenen Spannwelle 7 bewegen.

Hinsichtlich der Einzelheiten der gesamten Anlage wird auf die bereits erwähnte DE 44 14 784 C2 verwiesen.

Wesentlich ist, daß die der Spannhülse 4 zugewandte Oberfläche des Rohglases 24 mit ihrer Achse beim Ansetzen des Rohglases 24 an die Spannhülse 4 genau koaxial zur Achse der Zentrierwelle 3 liegt, unabhängig davon, welche Winkellage die Oberfläche des Rohglases 24, die von der Aufnahmevorrichtung 10 gehalten wird, einnimmt.

Im dargestellten Ausführungsbeispiel ist ein Block oder Sauger 25 mittels einer üblichen Zentriervorrichtung an die der Aufnahmevorrichtung 10 gegenüberliegende optische Oberfläche des Rohglases 24 angesetzt, und dessen Achse verläuft ebenfalls koaxial zur Achse der Zentrierwelle 3, wenn das Handhabungsgerät 9 das Rohglas an die Spannhülse 4 ansetzt. Auch der Block oder Sauger 25 kann in der Spannhülse 4 durch Unterdruck gehalten sein, wenn er gegenüber der Spannhülse 4 in geeigneter Weise abgedichtet ist, da auf diese Weise bereits eine sichere Halterung an der Zentrierwelle 3 gewährleistet ist, wenn die Aufnahmevorrichtung 10 durch Aufheben der Unterdruckbeaufschlagung gelöst wird und bevor der Kugeladapter 8 durch axiales Verfahren der Spannwelle 7 gegen das Rohglas 24 gepreßt wird.

Die Aufnahmevorrichtung 10 ist in Fig. 2 in vergrößertem Maßstab gezeigt und besteht aus einem Sockel 11 mit einer Vertiefung 12. Der Sockel 11 weist eine Ringfläche 13 auf, die komplementär kugelkalottenförmig zu einer äußeren Kugelkalottenfläche 19 einer Kugelkalotte 17 geformt ist.

Der Sockel 11 weist eine plattenförmige Verbreiterung 23 auf, an deren einem Randbereich ein Haltebolzen 15 befestigt ist. An diesem Haltebolzen 15 greift das Handhabungsgerät 9 an. Von der Vertiefung 12 führt eine radiale Bohrung 14 zu einer axialen Bohrung 16 im Haltebolzen 15. Über diese Bohrungen 14, 16 läßt sich die Vertiefung 12 gesteuert mit Unterdruck beaufschlagen. In die Vertiefung 12 ist eine Kugelkalotte 17 eingesetzt, deren Kugelkalottenfläche 19 dichtend an der Ringfläche 13 anliegt. Die Kugelkalotte 17 ist mittels einer pilzförmigen Halterung 22, die durch eine Öffnung 18 in der Kugelkalotte 17 geführt ist, am Sockel 11 gehalten. Ein Rand 20 der Kugelkalotte 17 ist mit einer ringförmigen, weichen Lippendichtung 21 versehen.

Das mit einem Block oder Sauger 25 in einer üblichen Zentriervorrichtung versehene Rohglas 24 ist beispielsweise waagerecht liegend in einem Behälter angeordnet, aus dem es mittels der Aufnahmevorrichtung 10 entnommen werden soll. Dabei ist der Block oder Sauger 25 in eine Halterung im Behälter eingesteckt, die die Lage des Blocks oder Saugers 25 sowie der optischen Oberfläche des Rohglases 24, an dem der Block oder Sauger 25 befestigt ist, bestimmt.

Die dem Block oder Sauger 25 gegenüberliegende optische Oberfläche des Rohglases 24, an die die Aufnahmevorrichtung 10 angesetzt werden soll, kann demgegenüber eine andere Winkellage aufweisen, die dadurch bedingt sein kann, daß das Rohglas 24 mit einem prismatischen oder zylindrischen Schliff versehen ist.

Wird nun die Aufnahmevorrichtung 10 auf diese Oberfläche aufgesetzt, paßt sich die Kugelkalotte 17 der Winkellage dieser optischen Oberfläche an, während die diesbezügliche Lage des Blocks oder Saugers 25 bzw. der optischen Oberfläche, an der dieser Block oder Sauger 25 anliegt, unverändert bleibt.

Durch Unterdruckbeaufschlagung über die Bohrungen 16, 14 saugt sich die mittels der Lippendichtung 21 abgedichtete Kugelkalotte 17 am Rohglas 24 fest und wird in die Vertiefung 12 hineingezogen, so daß die Reibung zwischen der Ringfläche 13 und der Kugelkalottenfläche 19 jede Verschiebung verhindert.

Das Rohglas 24 läßt sich nunmehr, wie bereits mit Bezug auf Fig. 1 beschrieben, an die Spannhülse 4 der Zentrierwelle 3 ansetzen und wird dort ebenfalls durch Unterdruckbeaufschlagung sicher gehalten. Nach Aufhebung der Unterdruckbeaufschlagung der Aufnahmevorrichtung 10 läßt sich diese aus dem Bereich der Zentrierwelle 3 und der axial verschiebbaren Spannwelle 7 herausbewegen, wonach der Kugeladapter 8 mit dem Stützspannring gegen das Rohglas 24 gefahren wird. Der Kugeladapter 8 paßt sich genau wie die Kugelkalotte 17 der Winkellage der optischen Oberfläche des Rohglases 24, gegen die dieser Kugeladapter 8 gepreßt wird, an, so daß auch beim Einspannen des Rohglases 24 zwischen der Zentrierwelle 3 und der Spannwelle 7 keine Veränderung der Winkellage der optischen Oberfläche des Rohglases 24, die der Spannhülse 24 zugewandt ist, eintritt.

Das Rohglas 24 läßt sich auch ohne vorheriges Ansetzen eines Blocks oder Saugers 25 an die Spannhülse 4 ansetzen, wenn diese mit einer Ringdichtung versehen ist, wie sie mit Bezug auf die Kugelkalotte 17 bereits beschrieben ist. Auch in diesem Fall ist die Winkellage der an der Spannhülse 4 anliegenden Oberfläche des Rohglases 24 eindeutig bestimmt.

## Patentansprüche

1. Aufnahmevorrichtung für ein Brillenglas, mit einem eine Vertiefung (12) aufweisenden Sockel (11), einem steuerbaren Unterdruckanschluß, z.B. Bohrungen (14, 16), an der Vertiefung (12), **gekennzeichnet durch** eine in der Vertiefung (12) angeordnete, an einer Ringfläche (13) der Vertiefung (12) dicht anliegende Kugelkalotte (17) mit einer Öffnung (18) zur Vertiefung (12) und einem Dichtungsbereich (21) am Rand (20) der Kugelkalotte (17).

2. Aufnahmevorrichtung nach Anspruch 1, bei der die Ringfläche (13) der Vertiefung (12) als zur Kugelkalotte (17) komplementäre Kugelfläche ausgebildet ist.

3. Aufnahmevorrichtung nach Anspruch 1 oder 2, bei der die Kugelkalotte (17) mittels einer pilzförmigen, durch die Öffnung (18) geführten Halterung (22) beweglich am Sockel (11) befestigt ist.

4. Aufnahmevorrichtung nach Anspruch 1, 2 oder 3, bei der der Dichtungsbereich (21) als weiche Lippendichtung ausgebildet ist.

5. Aufnahmevorrichtung nach einem der Ansprüche 2 bis 4, bei der der Sockel (11) plattenförmig vergrößert ist und an einem Randbereich einen Haltebolzen (15) zum Befestigen am Handhabungsgerät (9) trägt.

6. Aufnahmevorrichtung nach Anspruch 5, bei der der Unterdruckanschluß (14, 16) von der Vertiefung (12) durch die plattenförmige Vergrößerung (23) des Sockels (11) und den Haltebolzen (15) geführt ist.

7. Verwendung einer Aufnahmevorrichtung nach Anspruch 1 bis 4 zur Anlage an eine optische Oberfläche des Brillenglases zum Einsetzen und Entnehmen des Brillenglases in bzw. aus einem Behälter und/oder zum Ansetzen und Entnehmen an bzw. aus einer Brillenglashaltewelle (3, 7) in einer Brillenglasrandbearbeitungsmaschine (1) mittels eines Handhabungsgeräts (9), das den Sockel (11) hält.

## Claims

1. A holding device for a spectacle lens, comprising a mount (11) having a ecess (12), a controllable low-pressure connection, e.g. bores (14, 16), on the recess (12), **characterised by** a spherical cap (17) located in the recess (12) and lying tightly against an annular surface (13) of the recess (12), with an opening (18) to the recess (12) and a sealing region (21) on the edge (20) of the spherical cap (17).

2. A holding device according to Claim 1, in which the annular surface (13) of the recess (12) is designed as a spherical surface complementary to the spherical cap (17).

3. A holding device according to Claim 1 or 2, in which the spherical cap (17) is movably fastened to the mount (11) by means of a mushroom-shaped holder (22) which passes through the opening (18).

4. A holding device according to Claim 1, 2 or 3, in which the sealing region (21) is formed as a soft lip seal.

5. A holding device according to one of Claims 2 to 4, in which the mount (11) is enlarged in plate-like manner and bears on one edge region a holding bar (15) for fastening to a manipulating apparatus (9).

6. A holding device according to Claim 5, in which the low-pressure connection (14, 16) is passed from the recess (12) through the plate-like enlargement (23) of the mount (11) and the holding pin (15).

7. The use of a holding device according to Claims 1 to 4 for placing against an optical surface of a spectacle lens for inserting and removing the lens into or from a container and/or for placing on and removing on or from a spectacle-lens holding shaft (3, 7) in a spectacle-lens edge machining machine (1) by means of a manipulating apparatus (9) which holds the mount (11).

## Revendications

1. Dispositif de réception d'un verre de lunettes, comportant un socle (11) présentant un renfoncement (12), un raccord basse pression commandable, par exemple des perçages (14, 16), sur le renfoncement (12), **caractérisé par** une calotte sphérique (17) disposée dans le renfoncement (12), s'appliquant de manière étanche contre une surface annulaire (13) du renfoncement (12), avec une ouverture (18) vers le renfoncement (12) et une zone d'étanchéité (21) sur le bord (20) de la calotte sphérique (17).

2. Dispositif de réception selon la revendication 1, dans lequel la surface annulaire (13) du renfoncement (12) est conformée en surface sphérique complémentaire de la calottes sphérique (17).

3. Dispositif de réception selon la revendication 1 ou 2, dans lequel la calotte sphérique (17) est fixée déplaçable sur le socle (11), au moyen d'une fixation (22) en forme de champignon, guidée à travers l'ouverture (18).

4. Dispositif de réception selon la revendication 1, 2 ou 3, dans lequel la zone d'étanchéité (21) est conformée en étanchéité à lèvre souple.

5. Dispositif de réception selon l'une des revendications 2 à 4, dans lequel le socle (11) est agrandi en forme de plaque et porte, sur une zone de bordure, une tige de maintien (15) pour la fixation à un appareil de manipulation (9).

6. Dispositif de réception selon la revendication 5, dans lequel le raccord basse pression (14, 16) du renfoncement (12) est guide par l'agrandissement (23) en forme de plaque du socle (11) et la tige de maintien (15).

7. Utilisation d'une dispositif de réception selon la revendication 1 à 4, pour l'application contre une surface optique d'un verre de lunettes, pour insérer le verre de lunettes dans un conteneur et le prélever de celui-ci et/ ou pour le placer sur un arbre de maintien (3, 7) de verre de lunettes et le prélever de celui-ci dans une machine d'usinage du bord de verres de lunettes (1), au moyen d'un appareil de manipulation (9) qui maintient le socle (11).
